# EUROPÄISCHE PATENTSCHRIFT

(11) **EP 1 712 370 B1**
(45) Veröffentlichungstag und Bekanntmachung des Hinweises auf die Patenterteilung: **13.08.2008**
(21) Anmeldenummer: 05006361.9
(22) Anmeldetag: 23.03.2005
(51) Int. Cl.: B42D 3/04

(54) **Buchbeschlag**
Book binder
Reliure de livres

(43) Veröffentlichungstag der Anmeldung: 18.10.2006
(73) Patentinhaber: Richard Mayer Buchbindermeister GmbH, 73733 Esslingen (DE)
(72) Erfinder: Mayer, Frieder, 70599 Stuttgart (DE)
(74) Vertreter: Kohler Schmid Möbus

(56) Entgegenhaltungen:
- GB-A- 136 898
- GB-A- 471 335
- GB-A- 858 987
- US-A- 315 020
- US-A- 2 284 312

## Beschreibung

Die Erfindung betrifft einen Buchbeschlag mit einem Metallteil zur Befestigung an einem Buchdeckel, wobei an dem Metallteil ein Nietschaft zur Befestigung an dem Buchdeckel ausgebildet ist.

Ein derartiger Buchbeschlag ist beispielsweise aus GB 471 335 bekannt geworden. Zwei Buchdeckel werden über ein flexibles Rückenteil zu einem Buch gebunden, wobei das Rückenteil mit Hilfe des Buchbeschlags an dem vorderen Buchdeckel befestigt wird. An dem länglichen Metallteil, welches am äußeren Rand des Buchdeckels angeordnet ist, sind mehrere Nieten bzw. Nietschäfte vorgesehen. Aus US 2,284,312 ist ein weiterer derartiger Buchbeschlag bekannt, welcher ebenfalls beim Buchbinden eingesetzt wird und der Verbindung zwischen den Buchdeckeln und einem mehrschichtigen Buchrücken dient. Die Nieten sind durch den Buchdeckel, das Metallteil und die Schichten des Buchrückens geführt.

Buchbeschläge werden häufig an Buchdeckeln hochwertiger Bücher befestigt. Sie dienen zur Verzierung oder z.B. als Buchschließe zum Verschließen des Buches. Insbesondere bei Reproduktionen, also Faksimileausgaben, von antiken Büchern werden Buchbeschläge an den Buchdeckeln der Bücher angebracht. Die Buchdeckel können z.B. aus Holz, Pappe, Kunststoff und/oder aus wattierter Pappe hergestellt sein, wobei die Buchdeckel häufig Abdeckschichten, z.B. aus Samt oder Leder, aufweisen.

Die Buchbeschläge können dabei auf verschiedene Weise am Buchdeckel befestigt sein. Eck- oder Randbeschläge werden üblicherweise am Buchdeckel festgeklemmt. Buchbeschläge, die auf der Oberfläche eines Buchdeckels außerhalb von Kantenbereichen befestigt sind, werden üblicherweise festgenagelt, wobei die dazu verwendeten Nägel häufig auf der Rückseite des Buchdeckels umgebogen sind. Das Festnageln der Buchbeschläge führt jedoch nur bei Buchdeckeln aus Holz zu einer dauerhaft festen Befestigung. An üblicherweise verwendeten Buchdeckeln aus Pappe, d.h. Buchdeckeln, die zumindest als Kern eine Pappschicht aufweisen, kann ein mittels Nägeln an dem Buchdeckel befestigter Buchbeschlag sich leicht lösen und sogar abfallen, da Pappe eine geringere Festigkeit als Holz aufweist.

Insbesondere bei Buchschließen tritt dieses Problem auf. Buchschließen, d.h. deren Befestigung an den Buchdeckeln, werden durch verschiedene Druck- und Scherkräfte belastet. Eine Buchschließe weist einen fest an einem ersten Buchdeckel befestigten Teil und einen beweglich an dem festen Teil befestigten Klappriegel auf. Der Klappriegel kann dabei aus Metall und/oder z.B. als ein Lederriemen ausgeführt sein. Dieser Klappriegel weist einen Verschlussmechanismus auf, der üblicherweise mit einem weiteren Buchbeschlag, der an dem zweiten Buchdeckel, z.B. dem rückseitigen Buchdeckel, des Buches befestigt ist, zum Verschluss des Buches zum Eingriff kommt. Im einfachsten Fall ist der Klappriegel mit dem weiteren Buchbeschlag verhakbar. Zum Verschluss des Buches wird dieses zusammengepresst und der Klappriegel mit dem weiteren Buchbeschlag z.B. verhakt. Da das Buch zusammengepresst wird, wirkt ständig eine Zugkraft an den Befestigungen der Buchschließe.

Der Erfindung liegt die Aufgabe zugrunde, einen Buchbeschlag ohne Einschränkung seiner Funktionalität und in einfacher Weise dauerhaft fest an einem Buchdeckel zu befestigen.

Die Aufgabe wird mit einem Buchbeschlag der eingangs beschriebenen Art gelöst, der erfindungsgemäß dadurch gekennzeichnet ist, dass der Nietschaft einen Nietkopf aufweist, wobei der Nietkopf auf die innere Flächenseite des Metallteils aufgelötet ist.

Der Nietschaft kann von einer Vorderseite des Buchdeckels durch den Buchdeckel durchgesteckt werden und auf einer Hinterseite des Buchdeckels umgebördelt, d.h. unter Ausbilden eines Nietschließkopfes umgenietet werden. Dadurch wird eine dauerhaft feste Verbindung des Metallteils an dem Buchdeckel gewährleistet. Der erfindungsgemäße Buchbeschlag ist kostengünstig herstellbar und einfach an einem Buchdeckel befestigbar. Dadurch, dass der Nietschließkopf einer Niete, insbesondere einer Hohlniete, relativ zu z.B. einem umgebogenen Nagel großflächiger an der Hinterseite des Buchdeckels eingreift, wird eine wesentlich stabilere Befestigung des Buchbeschlags erreicht.

Da der Nietschaft einen Nietkopf aufweist, der auf die innere Flächenseite des Metallteils aufgelötet ist, kann der erfindungsgemäße Buchbeschlag kostengünstig aus einer Standardniete und einem vorhandenen Buchbeschlag hergestellt werden.

Weist der erfindungsgemäße Buchbeschlag einen beweglich an dem Metallteil befestigten Klappriegel auf, so ist der Buchbeschlag als Buchschließe verwendbar. Insbesondere Buchschließen müssen sehr fest an einem Buchdeckel befestigbar sein.

Bei einem erfindungsgemäßen Buch ist das Metallteil eines erfindungsgemäßen Buchbeschlags auf der Vorderseite des Buchdeckels angeordnet, der Nietschaft durchragt den Buchdeckel und auf der Rückseite des Buchdeckels ist ein Nietschließkopf an dem Nietschaft ausgebildet. An derartigen Büchern ist ein unbeabsichtigtes Lockern der Buchbeschläge nahezu ausgeschlossen.

Der Nietschließkopf ist vorteilhaft durch Zusammennieten des Nietschafts mit einem Flachschließkopf ausgebildet. Ein Flachschließkopf weist dabei üblicherweise einen hohlen Schaft auf, der auf den Nietschaft aufpressbar oder in den Hohlnietschaft einpressbar ist, wodurch eine feste Verbindung des Nietschaftes, bzw. des Hohlnietschafts mit dem Flachschließkopf erreicht wird. Durch die flache Ausführung des Schließkopfes des Flachschließkopfes tritt dieser so gut wie nicht über die Oberfläche der Rückseite des Buchdeckels hervor. Insbesondere eine ästhetische Beeinträchtigung des Buchdeckels wird dadurch vermieden.

Wenn der Klappriegel eines als Buchschließe ausgebildeten erfindungsgemäßen Buchbeschlags als Lederband bzw. -riemen ausgebildet ist, so ist in dem Buchdeckel vorteilhaft eine Ausnehmung für das Lederband ausgebildet, wobei der Nietschaft, zusätzlich zu dessen Durchführung durch den Buchdeckel, durch das Lederband durchgeführt ist. Dadurch lässt sich das Lederband sehr fest an dem Metallteil des Buchbeschlags befestigen. Die Beweglichkeit der Befestigung des Klappriegels folgt dabei aus der Elastizität des Lederriemens selbst.

Besonders vorteilhaft ist der erfindungsgemäße Buchbeschlag an einem Buchdeckel, der eine Pappschicht aufweist, befestigbar. Wenn der Nietschließkopf von einer auf der Rückseite des Buchdeckels aufgebrachten Abdeckschicht verdeckt ist, kann der Eindruck einer besonders detailgetreuen Replikation eines antiken Buches erreicht werden.

Es versteht sich, dass sich der erfindungsgemäße Buchbeschlag auch besonders vorteilhaft eignet, auf Buchdeckeln oder Bucheinbindungen, Biernägel, Schilder oder Buchbeschläge dauerhaft zu befestigen.

Die Erfindung wird nachfolgend anhand eines Ausführungsbeispiels unter Bezugnahme auf die Zeichnung näher erläutert.
Figur 1 zeigt ein erfindungsgemäßes Buch mit erfindungsgemäßen Buchbeschlägen in einem Querschnitt, wobei einer der Beschläge als Buchschließe ausgebildet ist.
Figur 2 zeigt ein erfindungsgemäßes Buch mit erfindungsgemäßen Buchbeschlägen in einem Querschnitt, wobei einer der Beschläge als Buchschließe ausgebildet ist und wobei der Klappriegel der Buchschließe als Lederriemen ausgebildet ist.

Die Figuren der Zeichnungen zeigen den erfindungsgemäßen Gegenstand stark schematisiert und sind nicht maßstäblich zu verstehen. Die einzelnen Bestandteile des erfindungsgemäßen Gegenstandes sind so dargestellt, dass ihr Aufbau gut gezeigt werden kann.

In Figur 1 ist ein erfindungsgemäßes Buch 1 dargestellt. Das Buch 1 ist mit einem vorderen Buchdeckel 3 und einem hinteren Buchdeckel 4 eingebunden. Am vorderen Buchdeckel 3 ist ein erfindungsgemäßer Buchbeschlag, der als Buchschließe 5 ausgebildet ist, befestigt. Die Buchschließe 5 weist einen Klappriegel 6 und ein flächiges Metallteil 7 auf, das auf einer Vorderseite des vorderen Buchdeckels 3 befestigt ist. Der Klappriegel 6 ist über ein Scharnier 8 beweglich mit dem Metallteil 7 verbunden. An dem Metallteil 7 ist ein Hohlnietschaft 10 mit einem Nietkopf 11 befestigt, wobei der Nietkopf 11 an dem Metallteil 7 angelötet ist. Der Hohlnietschaft 10 ist von der Vorderseite des vorderen Buchdeckels 3 aus durch diesen Buchdeckel 3 durchgesteckt. Auf der Rückseite des vorderen Buchdeckels 3 ist an dem Hohinietschaft 10 ein Nietschließkopf 12 durch Zusammennieten des Hohlnietschafts 10 mit einem Flachschließkopf 13 ausgebildet, so dass die Buchschließe 5 fest an dem vorderen Buchdeckel 3 befestigt ist. Zusätzlich kann das Metallteil 7 noch mit dem Buchdeckel 3 verklebt sein. Der Nietschließkopf 12 ist von einer auf der Rückseite des vorderen Buchdeckels 3 aufgebrachten Abdeckschicht 15, z.B. aus Papier, verdeckt. Der Klappriegel 6 ist zum Verschließen des Buches 1 mit einem an einem weiteren erfindungsgemäßen Buchbeschlag 16 vorgesehenen Fortsatz 17 verhakt. Der weitere Buchbeschlag 16 ist wie beschrieben über einen an dem Metallteil 18 dieses Buchbeschlags 16 vorgesehenen Hohlnietschaft 19 und einen Nietschließkopf 20 mit dem hinteren Buchdeckel 4 vernietet.

In Figur 2 ist ein erfindungsgemäßes Buch 30 mit einem erfindungsgemäß als Buchschließe 31 ausgebildeten Buchbeschlag dargestellt. Im Unterschied zu der Buchschließe aus Figur 1 ist der Klappriegel der Buchschließe 31 als Lederriemen 32 ausgebildet. Im vorderen Buchdeckel 33 ist eine Ausnehmung 34 ausgebildet, in die der Lederriemen 32 eingepasst ist. Zur Befestigung des Lederriemens 32 an der Buchschließe 31 ist der Hohlnietschaft 35 der Buchschließe 31 durch das Lederband 32 durchgeführt. Das Vernieten der Buchschließe 31 und eines weiteren Buchbeschlags 37, mit dem der Lederriemen 32 zum Verschließen des Buches 30 verhakt ist, entspricht dem Vernieten der Buchbeschläge aus Figur 1.

Vorgeschlagen wird ein Buchbeschlag 5,16,31,37 mit einem Metallteil 7,18 zur Befestigung an einem Buchdeckel 3,4,33, wobei an dem Metallteil 7,18 ein Nietschaft 10,19,35 zur Befestigung an dem Buchdeckel 3,4,33 ausgebildet ist.

Die Erfindung beschränkt sich nicht auf die vorstehend angegebenen Ausführungsbeispiele. Vielmehr ist eine Anzahl von Varianten denkbar, welche auch bei grundsätzlich anders gearteter Ausführung von den Merkmalen der Erfindung Gebrauch machen.

## Patentansprüche

1. Buchbeschlag (5,16,31,37) mit einem Metallteil (7,18) zur Befestigung an einem Buchdeckel (3,4,33),
wobei an dem Metallteil (7,18) ein Nietschaft (10,19,35) zur Befestigung an dem Buchdeckel (3,4,33) ausgebildet ist,
**dadurch gekennzeichnet, dass**
der Nietschaft (10,19,35) einen Nietkopf (11) aufweist, wobei der Nietkopf (11) auf die innere Flächenseite des Metallteils (7,18) aufgelötet ist.

2. Buchbeschlag nach Anspruch 1, **dadurch gekennzeichnet, dass** der Buchbeschlag (5,31) einen beweglich an dem Metallteil (7) befestigten Klappriegel (6,32) aufweist.

3. Buch (1,30) mit mindestens einem Buchbeschlag (5,16,31,37) nach Anspruch 1 oder 2, **dadurch gekennzeichnet, dass** das Metallteil (7,18) des Buchbeschlags (5,16,31,37) auf der Vorderseite des Buchdeckels (3,4,33) angeordnet ist, der Nietschaft (10,19,35) den Buchdeckel (3,4,33) durchragt und auf der Rückseite des Buchdeckels (3,4,33) ein Nietschließkopf (12,20) an dem Nietschaft (10,19,35) ausgebildet ist.

4. Buch nach Anspruch 3, **dadurch gekennzeichnet, dass** der Nietschließkopf (12,20) aus dem Nietschaft (10,19,35) und einem Flachschließkopf (13) gebildet ist.

5. Buch nach Anspruch 3 oder 4, **dadurch gekennzeichnet, dass** in dem Buchdeckel (33) eine Ausnehmung (34) mit einem Lederband (32) ausgebildet ist, wobei der Nietschaft (35) durch das Lederband (32) durchgeführt ist.

6. Buch nach mindestens einem der Ansprüche 3 bis 5, **dadurch gekennzeichnet, dass** der Buchdeckel (3,4,33) eine Pappschicht aufweist und/oder dass der Nietschließkopf von einer auf der zweiten Seite des Buchdeckels (3) aufgebrachten Abdeckschicht (15) verdeckt ist.

## Claims

1. Book fitting (5, 16, 31, 37) having a metal part (18) for fixing to a book cover (3, 4, 33), a rivet shaft (10, 19, 35) for fixing to the book cover (3, 4, 33) being formed on the metal part (7, 18),
**characterized in that**
the rivet shaft (10, 19, 35) has a rivet head (11), the rivet head (11) being soldered on to the inner flat side of the metal part (7, 18).

2. Book fitting according to Claim 1, **characterized in that** the book fitting (5, 31) has a folding catch (6, 32) fixed to the metal part (7) such that it can move.

3. Book (1, 30) having at least one book fitting (5, 16, 31, 37) according to Claim 1 or 2, **characterized in that** the metal part (7, 18) of the book fitting (5, 16, 31, 37) is arranged on the front side of the book cover (3, 4, 33), the rivet shaft (10, 19, 35) projects through the book cover (3, 4, 33), and a rivet terminating head (12, 20) is formed on the rivet shaft (10, 19, 35) on the rear side of the book cover (3, 4, 33).

4. Book according to Claim 3, **characterized in that** the rivet terminating head (12, 20) is formed from the rivet shaft (10, 19, 35) and a flat terminating head (13).

5. Book according to Claim 3 or 4, **characterized in that** a recess (34) with a leather strip (32) is formed in the book cover (33), the rivet shaft (35) being led through the leather strip (32).

6. Book according to at least one of Claims 3 to 5, **characterized in that** the book cover (3, 4, 33) has a paperboard layer and/or **in that** the rivet terminating head is concealed by a covering layer (15) applied to the second side of the book cover (3).

## Revendications

1. Ferrure de livre (5, 16, 31, 37) comportant une partie métallique (7, 18) pour la fixation sur une couverture de livre (3, 4, 33),
une tige de rivet (10, 19, 35) pour la fixation sur la couverture de livre (3, 4, 33) étant réalisée sur la partie métallique (7, 18),
**caractérisée en ce que**
la tige de rivet (10, 19, 35) présente une tête de rivet (11), la tête de rivet (11) étant brasée sur la surface intérieure de la partie métallique (7, 18).

2. Ferrure de livre selon la revendication 1, **caractérisée en ce que** la ferrure de livre (5, 31) présente un verrou rabattable (6, 32) fixé de manière mobile sur la partie métallique (7).

3. Livre (1, 30) comportant au moins une ferrure de livre (5, 16, 31, 37) selon la revendication 1 ou 2, **caractérisé en ce que**
la partie métallique (7, 18) de la ferrure de livre (5, 16, 31, 37) est agencée sur la face antérieure de la couverture de livre (3, 4, 33),
la tige de rivet (10, 19, 35) traverse la couverture de livre (3, 4, 33) et sur la face postérieure de la couverture de livre (3, 4, 33), une tête de fermeture de rivet (12, 20) est réalisée sur la tige de rivet (10, 19, 35).

4. Livre selon la revendication 3, **caractérisé en ce que**
la tête de fermeture de rivet (12, 20) est formée à partir de la tige de rivet (10, 19, 35) et à partir d'une tête de fermeture plate (13).

5. Livre selon la revendication 3 ou 4, **caractérisé en ce que**
dans la couverture de livre (33) est ménagé un évidement (34) avec une bande de cuir (32), la tige de rivet (35) étant passée à travers la bande de cuir (32).

6. Livre selon au moins une des revendications 3 à 5, **caractérisé en ce que** la couverture de livre (3, 4, 33) présente une couche de carton et/ou en ce que la tête de fermeture de rivet est recouverte par une couche de recouvrement (15) appliquée sur la deuxième page de la couverture de livre (3).
